# EUROPÄISCHE PATENTSCHRIFT

(11) **EP 1 778 914 B1**
(45) Veröffentlichungstag und Bekanntmachung des Hinweises auf die Patenterteilung: **05.10.2011**
(21) Anmeldenummer: 05771987.4
(22) Anmeldetag: 04.08.2005
(51) Int. Cl.: D21F 9/00, D21F 3/04, D21F 3/02, D21F 5/04, D21F 5/18, D21F 7/12

(54) **PAPIERMASCHINE MIT EIN-NIP PRESSE**
PAPER MACHINE COMPRISING A SINGLE-NIP PRESS
MACHINE A PAPIER POURVUE D'UNE PRESSE A UNE PINCE

(30) Priorität: 16.08.2004 DE 102004039785; 22.11.2004 DE 102004056320
(43) Veröffentlichungstag der Anmeldung: 02.05.2007
(73) Patentinhaber: Voith Patent GmbH, 89522 Heidenheim (DE)
(72) Erfinder: DR. ELENZ, Thomas, 89555 Steinheim (DE)
(86) Internationale Anmeldenummer: PCT/EP2005/053834
(87) Internationale Veröffentlichungsnummer: WO 2006/018388

(56) Entgegenhaltungen:
- WO-A-01/00925
- DE-A1- 10 132 652
- US-A- 5 147 508
- US-A- 5 933 980
- US-A- 6 103 062
- US-A1- 2001 045 023
- US-A1- 2004 050 517
- US-B1- 6 428 655
- US-B1- 6 638 395

## Beschreibung

Diese Erfindung betrifft eine Maschine zur Herstellung einer Faserstoffbahn, insbesondere von Papier nach dem Oberbegriff des Patentanspruchs 1

Holzhaltige und holzfreie Faserstoffe, insbesondere Papiere, werden heute zunehmend mit steigenden Bahngeschwindigkeiten gefertigt. Hierdurch nimmt die Belastung auf die feuchte Faserstoffbahn zu.

Darüber hinaus wird in zunehmendem Maße bei der Herstellung der Gehalt der zugesetzten Füllstoffe mit der Folge gesteigert, dass die Festigkeit der feuchten Faserstoffbahn entsprechend abnimmt.

Die beschriebenen gegenläufigen Tendenzen führen zunehmend zu Bahnabrissen im Herstellungsprozess und somit zu "Runability"- Problemen.

Aus WO 01100925 A ist eine Maschine für die Tissueherstellung mit einer kompakten Pressenpartie mit nur einem Press-Nip und mit zwei Trockengruppen mit Luftstromtrockeneinheiten bekannt. Aus US 6,103,062 A ist auch eine Pressenpartie für Tissue mit einer Pressstelle und einer Luftstromtrockeneinheit bekannt. Eine Pressenpartie mit einem einzigen Press-Nip ist aus US 6,638,395 bekannt. Weiterhin sind aus US 5,933,980 , US 6,428,655 , US 2004/050517 und US 2001/045023 Papiermaschinen mit mehreren Press-Nips und mehreren Luftstromfirockeneinheiten bekannt.

Es ist die Aufgabe eine bzgl. der Runability verbesserten Maschine zur Herstellung und oder Weiterverarbeitung von Faserstoffbahnen mit erhöhtem Füllstoffgehalt bei erhöhten Bahngeschwindigkeiten vorzuschlagen, welche darüber hinaus kostengünstig und raumsparend ist. Ebenso ist es die Aufgabe der Erfindung verbesserte Verfahren zur Herstellung von Faserstoffbahnen mit erhöhtem Füllstoffgehalt bei erhöhten Bahngeschwindigkeiten vorzuschlagen.

Die Aufgabe wird gelöst durch eine Maschine nach dem Patentanspruch 1 .

Vorteilhafte Weiterbindungen und Ausgestaltungen der Erfindung sind in den Unteransprüchen angegeben.

Es hat sich gezeicht, dass durch eine Maschine nach Anspruch 1 eine Maschine zur Herstellung von Faserstoffbahnen geschaffen wird, welche verbesserte Runability Eigenschaften als aus dem Stand der Technik bekannte Maschinen hat und welche darüber hinaus kostengünstig herzustellen und welche kompakt ist.

Durch die Verwendung einer Pressenpartie mit nur einem Press-Nip muss die Faserstoffbahn in der Pressenpartie nicht von einer Bespannung auf eine andere Bespannung übertragen werden. Hierdurch wird die Gefahr von Bahnabrissen in der Pressenpartie deutlich reduziert. Eine Luftstromtrockeneinheit hat eine bedeutend höhere Trockenleistung als herkömmliche beheizte Trockenzylinder. Durch die Verwendung einer Luftstromtrockeneinheit in der ersten und zweiten Trockengruppe der Trockenpartie wird der Trockengehalt der Faserstoffbahn bereits am Anfang der Trockenpartie derart gesteigert, dass diese ausreichend fest und abrisssicher ist, wodurch die Runability ebenfalls deutlich erhöht wird.

Die Pressenpartie mit nur einem Press-Nip ist deutlich kompakter als herkömmliche Pressenpartien mit mehreren Press-Nips ausgebildet. Die Trockenpartie mit einer Luftstromtrockeneinheit in der ersten und zweiten Trockengruppe ist bei gleicher Trocknungsleistung deutlich kompakter ausführbar als herkömmliche Trockengruppen mit beheizten Trockenzylindern. Demzufolge ist die erfindungsgemäße Maschine deutlich kompakter ausgeführt, als bekannte Maschinen zur Herstellung von Faserstoffbahnen.

Da bei der erfindungsgemäßen Maschine ferner weniger Einzelkomponenten benötigt werden, ist diese kostengünstiger in der Beschaffung und im Betrieb.

Vorzugsweise wird die Faserstoffbahn im Former auf einen Trockengehalt von mindestens 18%, besonders bevorzugt auf einen Trockengehalt von mindestens 20% entwässert.

Die erfindungsgemäße Maschine wird bevorzugt verwendet zur Herstellung von Faserstoffbahnen mit Flächengewichten im Bereich zwischen 35g/m² und 120g/m² und Füllstoffgehalten zwischen 10% und 40% mit Bahngeschwindigkeiten bis zu 2400m/min und mehr.

Die Trockenleistung kann deutlich gesteigert werden, weil die erste und die zweite Trockengruppe der Trockenpartie eine Luftstromtrockeneinheit umfasst. Hierdurch wird die Runability weiter erhöht. Ferner kann die räumliche Ausdehnung der Trockenpartie deutlich reduziert werden, so dass die Maschine zur Herstellung einer Faserstoffbahn kompakter wird.

Die Lufstromtrockeneinheit arbeitet nach dem Prinzip der Prallströmtrocknung (auch Impingement- Trocknung genannt).

Um die Trocknungsleistung in der Luftstromtrockeneinheit zu erhöhen, ist es sinnvoll, wenn die zu trocknende Faserstoffbahn direkt der anströmenden Luft ausgesetzt ist. Demzufolge ist die Faserstoffbahn auf der zur anströmenden Luft gerichteten Seite nicht mit einer Bespannung bedeckt.

Die Faserstoffbahn wird derart durch die beiden Luftstromtrockeneinheiten geführt, dass in einer Luftstromtrockeneinheit eine Seite der Faserstoffbahn mit Luft angeströmt wird und in der nachfolgenden anderen Luftstromtrockeneinheit die andere Seite der Faserstoffbahn mit Luft angeströmt wird. Durch die symmetrische Behandlung der Faserstoffbahn in der Trockenpartie wird ein symmetrischer Aufbau der Faserstoffbahn, d.h. gleiche Eigenschaften der Faserstoffbahn auf beiden Seiten unterstützt.

Die zu trocknende Faserstoffbahn umschlingt in einer herkömmlichen Trockengruppe die beheizten Trockenzylinder jeweils teilweise. Versuche haben gezeigt, dass zufrieden stellende Trockenleistungen in der Luftstromtrockeneinheit erzielbar sind, wenn die Luftstromtrockeneinheit einen Trockenzylinder mit einem Durchmesser von 3 Meter oder mehr, vorzugsweise von 4 Meter oder mehr aufweist, d.h. die jeweilige Trockengruppe wird durch nur einen solchen Trockenzylinder gebildet.

Zur Erhöhung der Runability durch verbesserte Bahnführung über den Trockenzylinder ist vorgesehen, dass der Trockenzylinder der Luftstromstromtrockeneinheit eine gebohrte Mantelfläche aufweist, welche besaugbar ist. Üblicherweise wird hierbei die Faserstoffbahn auf einer Bespannung über den Trockenzylinder geführt, wobei an der Papierseite der Bespannung ein Unterdruck, vermittelt über die gebohrte Mantelfläche des besaugten Trockenzylinders.

Die Luftströmung in der Luftstromtrockeneinheit wird erzeugt durch eine den Trockenzylinder im Umschlingungsbereich der Faserstoffbahn zumindest abschnittweise umfangseitig umfassenden Haube, zwischen der und dem Trockenzylinder die Faserstoffbahn geführt.

Ein Kompromiss zwischen guter Trocknungsleistung und vertretbarer Beanspruchung der die Faserstoffbahn durch die Luftstromtrockeneinheit führenden Bespannung wird erreicht, wenn die erwärmte Luft in der Luftstromtrockeneinheit eine Temperatur von 150°C oder mehr, vorzugsweise von 180°C oder mehr und besonders bevorzugt von 220°C oder mehr aufweist.

Zur Erhöhung des Trockengehalts in der Pressenpartie und somit gleichzeitig zur Erhöhung der Runability der gesamten Maschine wird der eine Press-Nip durch eine Schuhpresse gebildet.

Besonders gute Trockengehalte sind erreichbar, wenn die Schuhpresse eine Schuhlänge von 270mm oder mehr, vorzugsweise von 300mm oder mehr und besonders bevorzugt von 330mm oder mehr aufweist.

Eine symmetrische Entwässerung der Faserstoffbahn ist Voraussetzung für einen symmetrischen Aufbau der Blatteigenschaften und somit für gute Gebrauchseigenschaften wie Bedruckbarkeit, Druckqualität und Dimensionsstabilität. Zur Gewährleistung einer symmetrischen Entwässerung in der Pressenpartie wird die Faserstoffbahn im Sandwich zwischen einem oberen und einem unteren Filz durch den einen Press-Nip geführt wird.

Vorzugsweise weist das obere und / oder das untere Filz eine Länge von 20 Meter oder mehr, vorzugsweise von 30 Meter oder mehr auf. Hierdurch wird die Lebensdauer der Filze erhöht, da jeder Bereich eines langen Filzes im Gegensatz zu kurzen Filzen bei gleicher Produktionsleistung weniger Durchgänge durch den Press-Nip hat.

Die Entwässerung in der nur einen Press-Nip umfassenden Pressenpartie ist dann besonders effektiv, wenn zumindest eines der verwendeten Filze eine ausreichende Kapazität zur Aufnahme des ausgepressten Wassers hat. Deshalb weist das obere und das untere Filz ein Flächengewicht von 1500g/m² oder mehr auf.

Haben beide Filze das gleiche Flächengewicht, so wird hierdurch eine symmetrische Entwässerung unterstützt.

Damit ein nach der Entwässerung der Faserstoffbahn mit Flüssigkeit beladenes Filz bis zum nächsten Durchlauf durch den Press-Nip wieder Flüssigkeit aufnehmen kann, muss es zwischenzeitlich entwässert werden. Eine besonders gute Entwässerung der Filzes wird beobachtet, wenn zwei, drei oder mehr Saugvorrichtungen vorgesehen sind, die auf jedes Filz einwirken.

Für eine symmetrische Blattbildung in der Formierpartie, ist es sinnvoll, wenn die gebildete Faserstoffbahn in der Formierpartie symmetrisch entwässert wird.

Demzufolge umfasst die Maschine zur Herstellung einer Faserstoffbahn eine Formierpartie mit einem Spaltformer, welcher vorzugsweise im wesentlichen symmetrisch entwässert.

Eine symmetrische Entwässerung der Faserstoffbahn ist Voraussetzung für einen symmetrischen Aufbau der Blatteigenschaften und somit für gute Gebrauchseigenschaften wie Bedruckbarkeit, Druckqualität und Dimensionsstabilität. Die besten Eigenschaften werden erreicht, wenn die Faserstoffbahn in allen Hauptsektionen d.h. in der Formierpartie, der Pressenpartie und der Trockenpartie jeweils symmetrisch behandelt wird.

Zur Verhinderung von Abrissen und somit zur Verbesserung der Runability wird die Faserstoffbahn ohne freien Zug von der Formierpartie bis zum Ende der zweiten Trockengruppe der Trockenpartie geführt.

Die ein Nip-Presse macht es notwendig, den Zustand der Filze und der Bahn möglichst genau zu überwachen. daher werden alle Wassermengen bspw. aus Rinnen, Wannen gemessen und als Funktion von ort und Zeit aufgezeichnet. Ebenso wird der Zustand der Filze und der Bahn durch kontinuierlich traversierende Sensoren gemessen und aufgezeichnet. Dies ist Vorraussetzung, um die Lebensdauer der Filze und den Betrieb der Maschine zu optimieren.

Des weiteren wird ein Verfahren zur Herstellung einer Faserstoffbahn beschrieben bei dem eine Faserstoffbahn lediglich ein Mal gepresst wird und in der Trockenpartie mit Luftströmung behandelt wird.

Vorzugsweise wird das Verfahren eingesetzt zur Herstellung von Faserstoffbahnen mit einem Flächengewicht im Bereich zwischen 35g/m² und 120g/m² und einem Füllstoffgehalt zwischen 10% und 40% und zur Fertigung mit einer Bahngeschwindigkeit bis zu 2400m/min und mehr. Hierbei findet die oben beschriebene Maschine Verwendung.

Besonders bevorzugt wird das Verfahren eingesetzt zur Herstellung von Faserstoffbahnen mit einem Flächengewicht zwischen 35g/m² und 50g/m² und einem Füllstoffgehalt zwischen 10% und 25%, vorzugsweise zwischen 15% und 18% mit einer Bahngeschwindigkeit von 1600m/min oder mehr, vorzugsweise 2200m/min oder mehr und besonders bevorzugt 2400m/min oder mehr.

Alternativ bevorzugt wird das Verfahren eingesetzt zur Herstellung von Faserstoffbahnen mit einem Flächengewicht zwischen 50g/m² und 60g/m² und einem Füllstoffgehalt zwischen 20% und 40%, vorzugsweise zwischen 25% und 40% und mit einer Bahngeschwindigkeit von 1600m/min oder mehr, vorzugsweise 2000m/min oder mehr und besonders bevorzugt 2200m/min oder mehr.

Alternativ bevorzugt wird das Verfahren eingesetzt zur Herstellung von Faserstoffbahnen mit einem Flächengewicht zwischen 60g/m² und 120g/m² und einem Füllstoffgehalt zwischen 15% und 25%, vorzugsweise zwischen 18% und 25% und mit einer Bahngeschwindigkeit von 1500m/min oder mehr, vorzugsweise 1900m/min oder mehr und besonders bevorzugt 2100m/min oder mehr.

Die Erfindung wird nachfolgend an einem bevorzugten Ausführungsbeispiel anhand einer Zeichnung weiter erläutert. Es zeigt
Fig. 1 einen Ausschnitt einer erfindungsgemäßen Maschine zur Herstellung einer Faserstoffbahn in Seitenansicht.

Die dargestellte Ausführungsform einer erfindungsgemäßen Maschine 1 zur Herstellung einer Faserstoffbahn weist eine Formierpartie 2, eine Pressenpartie 3 und eine Trockenpartie 4 auf.

In der Formierpartie 2 wird eine Faserstoffbahn 5 in einem Spaltformer 6 durch einen Stoffauflauf 7 in einen aus einem Obersieb 8 und ein Untersieb 9 gebildeten Spalt eingebracht und bspw. auf einen Trockengehalt zwischen 18%, 20% oder mehr symmetrisch entwässert.

Anschließend wird die Faserstoffbahn 5 an einer Pick-up-Walze 10 vom Untersieb 9 auf einen oberen Pressfilz 11 der Pressenpartie 3 übergeben. Bei der Übergabe zwischen Formierpartie 2 und Pressenpartie 3 entsteht kein freier Zug auf die Faserstoffbahn 5, da diese ständig durch eine Bespannung 9, 11 unterstützt wird. In der Pressenpartie 3 wird die Faserstoffbahn 5 im Sandwich zwischen dem oberen Pressfilz 11 und einem unteren Pressfilz 12 durch lediglich einen durch eine Schuhpresse 14 gebildeten Press-Nip 13 geführt und hierbei symmetrisch entwässert.

Das obere Filz 11 und das untere Filz 12 weisen ein Flächengewicht von 1500g/m² oder mehr auf. Hierdurch wird die Entwässerung der Faserstoffbahn in der nur einen Press-Nip 13 umfassenden Pressenpartie 3 besonders effektiv, da die verwendeten Filze 11, 12 eine ausreichende Kapazität zur Aufnahme des ausgepressten Wassers haben.

Die Schuhpresse 14 bildet hierbei einen Press-Nip 13 mit einer Länge von 270mm oder mehr, vorzugsweise 300mm oder mehr und besonders bevorzugt von 330mm oder mehr.

Am Ende der Pressenpartie 3 wird die Faserstoffbahn 5 an einer Pick-up Walze 15 vom unteren Filz 13 auf ein Transferband 16 übergeben.

Die Trockenpartie 4 weist als erste und zweite Trockengruppe zwei hintereinander angeordnete Luftstromtrockeneinrichtungen 19 und 20 sowie als dritte Trockengruppe eine konventionelle Trocknungseinrichtung 21 mit beheizten Trockenzylindem 22 und 23 auf, welche in der Darstellung der Figur 1 aber nur teilweise zu sehen ist.

Die Luftstromeneinrichtung 19 wird im wesentlichen durch einen Trockenzylinder 17, eine Haube 24 und ein Trockensieb 25 gebildet.

Die Faserstoffbahn 5 wird in der Luftstromtrockeneinrichtung 19 bis zu einer Walze 26 im Sandwich zwischen dem Transferband 16 und dem Trockensieb 25 geführt. Danach wird die Faserstoffbahn mit einer Seite auf dem Trockensieb 25 aufliegend und mit der anderen Seite frei zwischen dem Trockenzylinder 17 und der Haube 24 geführt, welche den Trockenzylinder 17 im Umschlingungsbereich der Faserstoffbahn 5 zumindest abschnittweise umfangseitig umfasst. Die Luftströmung der Luftstromtrocknungseinheit 19 wird durch die Haube 24 erzeugt.

Die Luftstromtrockeneinheit 19 arbeitet nach dem Prinzip der Prallströmtrocknung (auch Impingement-Trocknung genannt).

Dadurch dass die Faserstoffbahn 5 auf der zur anströmenden Luft gerichteten Seite nicht mit einer Bespannung bedeckt ist, wird die Trocknungsleistung in der Luftstromtrockeneinheit 19 erhöht, da die zu trocknende Faserstoffbahn 5 direkt der anströmenden Luft ausgesetzt ist.

Zur Verbesserung der Führung der Faserstoffbahn 5 weist der Trockenzylinder 17 der Luftstromtrockeneinheit 19 eine gebohrte Mantelfläche auf. Im Inneren des Trockenzylinders 17 herrscht Unterdruck, wodurch die Faserstoffbahn über das luftdurchlässige Trockensieb 25 im Umschlingungsbereich an den Trockenzylinder 17 gesaugt wird. Der Trockenzylinder 17 weist einen Durchmesser von 4 Metern auf.

Nach Durchlauf der Luftstromtrockeneinheit 19 wird die Faserstoffbahn 5 an die Luftstromtrockeneinheit 20 übergeben, welche im wesentlichen durch einen Trockenzylinder 18, zwei Hauben 28 und ein Trockensieb 27 gebildet wird.

Die Faserstoffbahn 5 wird in analoger Weise zur Luftstromtrockeneinheit 19 durch die Luftstromtrockeneinheit 20 geführt, mit dem Unterschied, dass jetzt die Faserstoffbahn 5 in der Luftstromtrockeneinheit 20 die Seite der Faserstoffbahn 5 mit Luft angeströmt wird, welche in der Luftstromtrockeneinheit 19 zum Trockensieb 25 gezeigt hat, also nicht mit Luft angeströmt wurde. Hierdurch wird die Faserstoffbahn 5 symmetrisch behandelt.

Demzufolge wird die Faserstoffbahn 5 in allen Hauptsektionen d.h. in der Formierpartie 2, der Pressenpartie 3 und der Trockenpartie 4 jeweils symmetrisch behandelt, was eine Voraussetzung für einen symmetrischen Aufbau der Blatteigenschaften und somit für gute Gebrauchseigenschaften wie Bedruckbarkeit, Druckqualität und Dimensionsstabilität ist.

Die Temperatur der die Faserstoffbahn anströmenden Luft in den beiden Luftstromtrockeneinheiten 19 und 20 beträgt 150°C oder mehr, vorzugsweise 180°C oder mehr und besonders bevorzugt 220°C oder mehr.

Die erfindungsgemäße Maschine 1 zur Herstellung einer Faserstoffbahn findet vorzugsweise Verwendung bei Verfahren zur Herstellung einer Faserstoffbahn mit einem Flächengewicht zwischen 35g/m² und 50g/m² und einem Füllstoffgehalt zwischen 10% und 20%, vorzugsweise zwischen 15% und 18%, bei denen die Faserstoffbahn bei einer Bahngeschwindigkeit von 1600m/min oder mehr, vorzugsweise 2200m/min oder mehr und besonders bevorzugt 2400m/min oder mehr hergestellt wird.

Alternativ findet die erfindungsgemäße Maschine 1 Verwendung bei Verfahren zur Herstellung einer Faserstoffbahn mit einem Flächengewicht zwischen 50g/m² und 60g/m² und einem Füllstoffgehalt zwischen 20% und 40%, vorzugsweise zwischen 25% und 40% bei denen die Faserstoffbahn mit einer Bahngeschwindigkeit von 1600m/min oder mehr, vorzugsweise 2000m/min oder mehr und besonders bevorzugt 2200m/min oder mehr hergestellt wird.

Alternativ findet die erfindungsgemäße Maschine 1 Verwendung bei Verfahren zur Herstellung einer Faserstoffbahn mit einem Flächengewicht zwischen 60g/m² und 120g/m² und einem Füllstoffgehalt zwischen 15% und 25%, vorzugsweise zwischen 18% und 25% bei denen die Faserstoffbahn mit einer Bahngeschwindigkeit von 1500m/min oder mehr, vorzugsweise 1900m/min oder mehr und besonders bevorzugt 2100m/min oder mehr hergestellt wird.

## Patentansprüche

1. Maschine (1) zur Herstellung einer Faserstoffbahn (5) mit einer Formierpartie (2), einer Pressenpartie (3) und einer Trockenpartie (4) mit mehreren Trockengruppen, wobei die Formierpartie (2) einen Spaltformer (6) umfasst, wobei die Pressenpartie (3) lediglich einen Press-Nip (13) umfasst und der eine Press-Nip (13) durch eine Schuhpresse (14) gebildet wird , wobei die erste und die zweite Trockengruppe der Trockenpartie (4) eine Luftstromtrockeneinheit (19, 20), die nach dem Prinzip der Prallströmtrocknung arbeitet und die einen Trockenzylinder (17, 18), eine den Trockenzylinder (17, 18) umfangseitig zumindest abschnittweise umfassende und eine Luftströmung erzeugende Haube (24, 28) und ein Trockensieb (25, 27) aufweist, umfasst, wobei die Faserstoffbahn (5) zwischen der Haube (24, 28) und dem Trockenzylinder (17,18) geführt wird und auf der zur anströmenden Luft gerichteten Seite nicht mit einer Bespannung bedeckt ist und die Faserstoffbahn (5) derart durch die beiden Luftstromtrockeneinheiten (19,20) geführt wird, dass in einer Luftstromtrockeneinheit (19) eine Seite der Faserstoffbahn (5) mit Luft angeströmt wird und in der nachfolgenden anderen Luftstromtrockeneinheit (20) die andere Seite der Faserstoffbahn (5) mit Luft angeströmt wird, und wobei die Faserstoffbahn (5) ohne freien Zug von der Formierpartie (2) bis zum Ende der zweiten Trockengruppe der Trockenpartie (4) geführt wird
**dadurch gekennzeichnet,**
**dass** die Faserstoffbahn (5) im Sandwich zwischen einem oberen (11) und einem unteren Filz (12) durch den einen Press-Nip (13) geführt wird, wobei das obere (11) und das untere Filz (12) ein Flächengewicht von 1500 g/m² oder mehr aufweist, dass die Faserstoffbahn (5) an einer Pickup-Walze (15) vom unteren Filz (12) auf ein Transferband (16) übergeben und in der ersten Luftstromtrockeneinheit (19) bis zu einer Walze (26) im Sandwich zwischen dem Transferband (16) und dem Trockensieb (25) geführt wird, und dass die Trockenpartie (4) als dritte Trockengruppe eine konventionelle Trocknungseinrichtung mit beheizten Trockenzylindern (22, 23) aufweist.

2. Maschine (1) nach Anspruch 1,
**dadurch gekennzeichnet,**
**dass** zumindest eine Luftstromtrockeneinheit (19, 20) einen Trockenzylinder (17, 18) mit einem Durchmesser von 3 Meter oder mehr, vorzugsweise von 4 Meter oder mehr aufweist.

3. Maschine (1) nach Anspruch 2,
**dadurch gekennzeichnet,**
**dass** der Trockenzylinder (17, 18) der Luftstromtrockeneinheit (19, 20) eine gebohrte Mantelfläche aufweist und besaugbar ist.

4. Maschine (1) nach einem der vorangegangenen Ansprüche,
**dadurch gekennzeichnet,**
**dass** die erwärmte Luft in der Luftstromtrockeneinheit (19, 20) eine Temperatur von 150°C oder mehr, vorzugsweise von 180°C oder mehr und besonders bevorzugt von 220°C oder mehr aufweist.

5. Maschine (1) nach einem der vorangegangenen Ansprüche,
**dadurch gekennzeichnet,**
**dass** die Schuhpresse (14) eine Schuhlänge von 270mm oder mehr, vorzugsweise von 300mm oder mehr und besonders bevorzugt von 330mm oder mehr aufweist.

6. Maschine (1) nach einem der vorangegangenen Ansprüche,
**dadurch gekennzeichnet,**
**dass** das obere (11) und / oder das untere Filz (12) eine Länge von 20 Meter oder mehr, vorzugsweise von 30 Meter oder mehr aufweist.

7. Maschine (1) nach einem der vorangegangenen Ansprüche,
**dadurch gekennzeichnet,**
**dass** zwei, drei oder mehr Saugvorrichtungen vorgesehen sind, die auf jedes Filz (11, 12) einwirken.

## Claims

1. Machine (1) for the production of a fibrous web (5) with a forming section (2), a press section (3) and a drying section (4) having a plurality of drying groups, wherein the forming section (2) comprises a gap former (6), wherein the press section (3) comprises solely one single press-nip (13) and the single press-nip (13) takes the form of a shoe press (14), wherein the first and the second drying group of the drying section (4) comprises an air-flow drying unit (19, 20) which operates according to the principle of impact-flow drying and which has a drying cylinder (17, 18), a hood (24, 28) which encloses the drying cylinder (17, 18) circumferentially at least in sections and generates an air flow, and a dryer fabric (25, 27), the fibrous web (5) being guided between the hood (24, 28) and the drying cylinder (17, 18) and not being covered with a fabric on the side which is directed towards the inflowing air, and the fibrous web (5) being guided through the two air-stream drying units (19, 20) in such a way that one side of the fibrous web (5) is blown with air in one air-stream drying unit (19) and the other side of the fibrous web (5) is blown with air in the following other air-stream drying unit (20), and the fibrous web (5) being guided without a free draw from the forming section (2) to the end of the second drying group of the drying section (4), **characterized in that** the fibrous web (5) is guided through the one press-nip (13) in the sandwich between an upper (11) and a lower felt (12), the upper (11) and the lower felt (12) having a weight per unit area of 1500 g/m² or more, **in that** the fibrous web (5) is transferred on a pick-up roll (15) from the lower felt (12) onto a transfer belt (16) and is guided in the first air-stream drying unit (19) to a roll (26) in the Sandwich between the transfer belt (16) and the dryer fabric (25), and **in that** the drying section (4), as third drying group, has a conventional drying device with heated drying cylinders (22, 23).

2. Machine (1) according to Claim 1,
**characterized in that**
at least one air-flow drying unit (19, 20) has a drying cylinder (17, 18) with a diameter of 3 meters or more, preferably of 4 meters or more.

3. Machine (1) according to Claim 2,
**characterized in that**
the drying cylinder (17, 18) of the air-flow drying unit (19, 20) has a drilled peripheral surface and can be exposed to suction.

4. Machine (1) according to one of the foregoing claims,
**characterized in that**
the heated air in the air-flow drying unit (19, 20) has a temperature of 150°C or more, preferably of 180°C or more and with a special preference for 220°C or more.

5. Machine (1) according to one of the foregoing claims,
**characterized in that**
the shoe press (14) has a shoe length of 270 mm or more, preferably of 300 mm or more and with a special preference for 330 mm or more.

6. Machine (1) according to one of the foregoing claims,
**characterized in that**
the upper (11) and/or the lower felt (12) has a length of 20 meters or more, preferably of 30 meters or more.

7. Machine (1) according to one of the foregoing claims,
**characterized in that**
two, three or more suction devices are provided to act upon each felt (11, 12).

## Revendications

1. Machine (1) pour la fabrication d'une bande de matière fibreuse (5) avec une section de formage (2), une section de presse (3) et une section de séchage (4) comportant plusieurs groupes de séchage, dans laquelle la section de formage (2) comprend un formeur à fente (6), dans laquelle la section de presse (3) ne comprend qu'une pince de presse (13) et ladite une pince de presse (13) est formée par une presse à sabot (14), dans laquelle le premier et le deuxième groupes de séchage de la section de séchage (4) comprennent une unité de séchage par courant d'air (19, 20), qui travaille selon le principe du séchage par courant incident et qui présente un cylindre de séchage (17, 18), une hotte (24, 28) produisant un écoulement d'air et entourant au moins localement en périphérie le cylindre de séchage (17, 18), et une toile de séchage (25, 27), dans laquelle la bande de matière fibreuse (5) est guidée entre la hotte (24, 28) et le cylindre de séchage (17, 18) et n'est pas couverte par un entoilage sur le côté tourné vers l' air incident et la bande de matière fibreuse (5) est guidée à travers les deux unités de séchage par courant d'air (19, 20) de telle manière que, dans une unité de séchage par courant d'air (19), un côté de la bande de matière fibreuse (5) soit balayé par de l'air et que, dans l'autre unité de séchage par courant d'air qui suit (20), l'autre côté de la bande de matière fibreuse (5) soit balayé par de l'air, et dans laquelle la bande de matière fibreuse (5) est guidée sans traction libre de la section de formage (2) jusqu'à l'extrémité du deuxième groupe de séchage de la section de séchage (4), **caractérisée en ce que** la bande de matière fibreuse (5) est guidée en sandwich entre un feutre supérieur (11) et un feutre inférieur (12) à travers ladite une pince de presse (13), dans laquelle le feutre supérieur (11) et le feutre inférieur (12) présentent un grammage de 1500 g/m² ou plus, **en ce que** la bande de matière fibreuse (5) est transférée à un rouleau de reprise (15) du feutre inférieur (12) à une bande de transfert (16) et est guidée dans la première unité de séchage par courant d'air (19) jusqu'à un rouleau (26) en sandwich entre la bande de transfert (16) et la toile de séchage (25), et **en ce que** la section de séchage (4) présente comme troisième groupe de séchage un dispositif de séchage conventionnel avec des cylindres de séchage chauffés (22, 23).

2. Machine (1) selon la revendication 1, **caractérisée en ce qu'**au moins une unité de séchage par courant d'air (19, 20) présente un cylindre de séchage (17, 18) ayant un diamètre de 3 mètres ou plus, de préférence de 4 mètres ou plus.

3. Machine (1) selon la revendication 2, **caractérisée en ce que** le cylindre de séchage (17, 18) de l'unité de séchage par courant d'air (19, 20) présente une surface latérale perforée et peut être aspiré.

4. Machine (1) selon l'une quelconque des revendications précédentes, **caractérisée en ce que** l'air chauffé présente dans l'unité de séchage par courant d'air (19, 20) une température de 150°C ou plus, de préférence de 180°C ou plus, et de préférence encore de 220°C ou plus.

5. Machine (1) selon l'une quelconque des revendications précédentes, **caractérisée en ce que** la presse à sabot (14) présente une longueur de sabot de 270 mm ou plus, de préférence de 300 mm ou plus, et de préférence encore de 330 mm ou plus.

6. Machine (1) selon l'une quelconque des revendications précédentes, **caractérisée en ce que** le feutre supérieur (11) et/ou le feutre inférieur (12) présente une longueur de 20 mètres ou plus, de préférence de 30 mètres ou plus.

7. Machine (1) selon l'une quelconque des revendications précédentes, **caractérisée en ce qu'**il est prévu deux, trois dispositifs d'aspiration, ou plus, qui agissent sur chaque feutre (11, 12).
